# EUROPÄISCHE PATENTSCHRIFT

(11) **EP 2 565 851 B1**
(45) Veröffentlichungstag und Bekanntmachung des Hinweises auf die Patenterteilung: **01.07.2015**
(21) Anmeldenummer: 12182005.4
(22) Anmeldetag: 28.08.2012
(51) Int. Cl.: G07F 7/06

(54) **Vorrichtung zur Rücknahme von Leergut und Verfahren zum Klassifizieren von Leergut mit Hilfe von Lichtfeldern**
Device for taking back empties and method for classifying empties with the help of light fields
Dispositif de recyclage de bouteilles consignées et procédé de classification de bouteilles consignées à l'aide de champs lumineux

(30) Priorität: 01.09.2011 DE 102011053179
(43) Veröffentlichungstag der Anmeldung: 06.03.2013
(73) Patentinhaber: Wincor Nixdorf International GmbH, 33106 Paderborn (DE)
(72) Erfinder: Gergs, Roy, 98693 Ilmenau (DE); Maschotta, Ralph, 98693 Ilmenau (DE)

(56) Entgegenhaltungen:
- EP-A1- 0 174 549
- EP-A1- 2 219 159
- EP-A2- 2 128 829
- WO-A2-2006/080851
- DE-A1- 10 359 781
- DE-A1-102005 007 492
- US-A- 5 898 169
- US-B1- 7 949 252
- "Light-field camera", , 20. August 2011 (2011-08-20), XP055052941, Gefunden im Internet: URL:http://en.wikipedia.org/w/index.php?ti tle=Light-field_camera&oldid=445885891 [gefunden am 2013-02-11]

## Beschreibung

Die Erfindung betrifft eine Vorrichtung zur Rücknahme von Leergut, bei der das Leergut in einen Erfassungsbereich eines Eingabefaches eingegeben wird. Mit Hilfe optischer Verfahren wird das eingegebene Leergut klassifiziert. Ferner betrifft die Erfindung ein Verfahren zum Klassifizieren von Leergut, bei dem das im Eingabefach eingegebene Leergut mit Hilfe optischer Verfahren klassifiziert wird.

Bei der Vorrichtung handelt es sich insbesondere um einen Leergutrücknahmeautomaten der in Filialen des Einzelhandels eingesetzt wird, damit die Kunden ihr Leergut zurückgeben können und das auf das Leergut erhobene Pfand zurückerhalten. Bei dem Leergut handelt es sich insbesondere um Gebinde, die aus einer Getränkekiste mit mehreren Fächern und eventuell in den Fächern aufgenommenen Flaschen bestehen. Bei den in den Fächern aufgenommenen Flaschen handelt es sich insbesondere um Glasfalschen, also um Mehrwegflaschen.

Bei bekannten Leergutrücknahmeautomaten ist eine Stereokamera vorgesehen, die zwei Kameras umfasst, mit denen jeweils ein Bild mit einer Abbildung des eingegebenen Leergutes erfasst wird. Mit Hilfe einer Steuereinheit erfolgt eine dreidimensionale Vermessung des Leergutes, wobei insbesondere die Höhe, Breite und Länge der Getränkekiste, die Position und/oder Größe der Fächer der Getränkekiste und die Abmessungen der in den Fächern angeordneten Flaschen ermittelt werden. In Abhängigkeit der ermittelten Abmessungen wird das Leergut klassifiziert. Hierbei wird insbesondere ermittelt, ob es sich bei dem Leergut um ein pfandpflichtiges Leergut handelt und wie hoch der Pfand für das entsprechende Leergut ist. Entsprechend wird dem Kunden dieser Pfand gutgeschrieben und nach Abschluss der Eingabe allen Leergutes über einen Bon mit dem Wert der Gutschrift an ihn ausgegeben.

Problematisch an der Verwendung von Stereokameras zur Ermittlung der Abmessung und somit zur Klassifizierung des Leergut ist es, dass mit Hilfe der Stereokamera häufig nur eine recht ungenaue Ermittlung der Abmessungen der Kisten und Flaschen möglich ist. Insbesondere können Kanten, die außerhalb der Fokusebene der Stereokamera liegen, in den durch die Stereokamera erfassten Bildern nur verhältnismäßig unscharf abgebildet werden, sodass es schwer ist, die Abmessungen dieser unscharfen Körperkanten zu ermitteln. Darüber hinaus ist es problematisch, das nur zwei Bilder des Leergutes ermittelt werden, sodass die Vermessung von Kanten, die parallel zu den Epipolarlinien verlaufen, problematisch ist. Zum Erkennen der Flaschen und zur Ermittlung deren Abmessungen ist es insbesondere wichtig, die Flaschenmündung zu detektieren. Dies erfolgt insbesondere über die Reflektion von Licht an dieser Flaschenmündung, was allerding bei Glasflaschen schwer zu erfassen ist, da keine lambertsche Reflektion erfolgt. Weiterhin ist es nachtei-über eine Stereokamera oder eine Monokamera erfolgt und im Wesentlichen die gleichen Probleme wie zuvor beschrieben auftreten.

<SEITE 3A>

Es ist Aufgabe der Erfindung, eine Vorrichtung zur Rücknahme von Leergut und ein Verfahren zum Klassifizieren von Leergut anzugeben, mit deren Hilfe eingegebenes Leergut auf einfache Weise zuverlässig klassifiziert werden kann.

Diese Aufgabe wird durch eine Vorrichtung mit den Merkmalen des Anspruchs 1 sowie durch ein Verfahren mit den Merkmalen des unabhängigen Verfahrensanspruchs gelöst. Vorteilhafte Weiterbildungen der Erfindung sind in den abhängigen Ansprüchen angegeben.

Erfindungsgemäß umfasst die Vorrichtung eine Bilderfassungseinheit, mit deren Hilfe mindestens ein Lichtfeld des Erfassungsbereiches, und somit eines eventuell eingegebenen Leergutes, aufgenommen wird. Die Steuereinheit klassifiziert das Leergut mit Hilfe dieses Lichtfeldes.

Unter einem Lichtfeld wird insbesondere eine Funktion verstanden, welche die Lichtmenge beschreibt, die an jeden Punkt des dreidimensionalen Raums in alle Richtungen fällt. Bei dem Lichtfeld wird somit vorzugsweise bei jedem einzelnen Bildpunkt nicht nur die Lichtintensität, sondern auch die Richtung detektiert, in der das Licht auf den entsprechenden Punkt der Bilderfassungseinheit einfällt.

Die DE 10 2005 007492 beschreibt eine Anordnung zur dreidimensionalen Vermessung von Leergut in Leergutautomaten, wobei ein stereoskopischer Ansatz zur Verwendung kommt.

Die US 5,898,169 beschreibt eine Vorrichtung zur Erkennung der Kontur eines Flüssigkeitsbehälters, wobei eine Kombination Fresnellinse und eines Spiegels zur Verwendung kommt.

Die EP 0 174 549 beschreibt eine Vorrichtung zur Erkennung und Verbuchung von Leergut, bei der das mittels einer Lichtquelle beleuchtet und an einer Kamera vorbeigeführt wird.

Die DE 10359781 beschreibt eine Vorrichtung zur Inspektion von Leergutgebinden, wobei eine Zeilenkamera zum Einsatz kommt.

Unter einem Lichtfeld wird insbesondere eine Funktion verstanden, welche die Lichtmenge beschreibt, die an jeden Punkt des dreidimensionalen Raums in alle Richtungen fällt. Bei dem Lichtfeld wird somit vorzugsweise bei jedem einzelnen Bildpunkt nicht nur die Lichtintensität, sondern auch die Richtung detektiert, in der das Licht auf den entsprechenden Punkt der Bilderfassungseinheit einfällt.

Die Verwendung eines Lichtfeldes zur Klassifizierung des Leerguts hat den Vorteil, dass die dreidimensionale Vermessung von Leergutgebinden mit Hilfe von nur einer Erfassungseinheit und nur eines Lichtfeldes möglich ist, da dieses eine Lichtfeld mehr zur Klassifizierung von Kisten und Flaschen relevante Informationen enthält, als die Bilder einer Stereokamera. Das Lichtfeld ist insbesondere siebendimensional, d. h. das Lichtfeld umfasst die dreidimensionale Geometrie, die zweidimensionalen Reflektionen, die Wellenlänge und die Zeit, sodass auch für die Klassifizierung des Leerguts mehr Informationen zur Verfügung stehen.

In einem Lichtfeld ist es grundsätzlich möglich, eine sogenannte Re-Fokussierung vorzunehmen, d. h. dass die Fokussierung auf unterschiedliche Bildebenen des Lichtfeldes nachträglich verändert werden kann, ohne dass weitere Bilder des Leergutes aufgenommen werden müssen. Somit können alle für die Vermessung des Leergutes notwendigen Kanten scharf gestellt werden, sodass eine genaue Vermessung dieser Kanten möglich ist. Darüber hinaus ermöglicht das Lichtfeld, dass eine große Anzahl unterschiedlicher Blickwinkel innerhalb eines durch die Aufnahme des Lichtfeldes vorgegebenen Bereichs auf das Leergut erfasst sind, sodass das Problem der Erkennung und Vermessung von Kante, die parallel zu Epipolarlinien verlaufen, umgangen wird bzw. nicht auftritt.

Die Vorrichtung weist insbesondere eine Beleuchtungseinheit zur Beleuchtung des Erfassungsbereichs auf, wobei die Beleuchtungseinheit und die Bilderfassungseinheit vorzugsweise derart angeordnet sind, dass eine Dunkelfeldbeleuchtung des Leergutes erfolgt. Mit einer solchen Dunkelfeldbeleuchtung wird das Leergut derart beleuchtet, das nur indirektes vom Leergut reflektiertes Licht in das Objektiv der Bilderfassungseinheit gelangt. Durch diese Dunkelfeldbeleuchtung wird erreicht, dass die Mündung von Flaschen des Leergutes unter einem flachen Winkel beleuchtet wird, und somit die Reflektion der Mündung in dem Lichtfeld auf einfache Weise klassifiziert werden kann.

Die Bilderfassungseinheit umfasst insbesondere eine plenoptische Kamera, sodass für die Aufnahme des Lichtfeldes nur eine Kamera notwendig ist. Somit ist es nicht notwendig, wie bei einer Stereokamera, die einzelnen Kameras aufwendig zu kalibrieren. Ferner ermöglicht es die plenoptische Kamera auf einfache Weise kostengünstig und in kurzer Zeit das Lichtfeld des Erfassungsbereichs aufzunehmen.

Unter einer plenoptischen Kamera wird insbesondere eine Kamera verstanden, die ein 4D-Lichtfeld erfasst. Im Gegensatz dazu erfasst eine Stereokamera nur ein 2D-Bild. Bei einem 4D-Lichtfeld ist nicht nur die Position und Intensität eines Lichtstrahls auf dem Bildsensor bekannt, sondern auch die Richtung aus der der Lichtstrahl eingefallen ist. Möglich wird die Lichtfeldmessung durch ein Gitter aus mehreren Mikrolinsen vor dem Bildsensor. Die besondere Fähigkeit einer plenoptischen Kamera liegt darin, dass die maximale Tiefenschärfe sehr hoch ist, kein Fokussiervorgang abgewartet werden muss und die Fokusebene eines aufgenommenen Bildes nachträglich angepasst werden kann. Aus den Bilddaten lassen sich die Tiefeninformation ermittelten, sodass eine plenoptische Kamera auch als 3D-Kamera geeignet ist.

Die plenoptische Kamera umfasst insbesondere ein eine Vielzahl von Linsen umfassendes Linsengitter, das vor dem Bildsensor angeordnet ist. Durch dieses Linsengitter wird jeder Bildpunkt nochmals gebrochen und zu einem Kegel aufgeweitet, der kreisförmig auf die Sensorfläche trifft. Die Stelle, an der der Lichtstrahl auf die Sensorfläche trifft, verrät, aus welcher Richtung der Lichtstrahl ursprünglich kam. Ein senkrecht auftreffender Lichtstrahl landet beispielsweise im Mittelpunkt des Kreises, ein schräg eintreffender weiter am Rand. So kann mit Hilfe einer Steuereinheit und/oder Software die Schärfe nachträglich neu ermittelt, insbesondere berechnet, werden und wie bei einem "richtigen" Objektiv der Fokus geändert werden.

In der Steuereinheit ist insbesondere eine Datenbank hinterlegt, in der verschiedenen Leergutklassen charakteristische Merkmale zugeordnet sind, wobei die Steuereinheit in dem Lichtfeld mindestens ein charakteristisches Merkmal ermittelt und in Abhängigkeit dieses ermittelten charakteristischen Merkmals das Leergut klassifiziert. Bei den Merkmalen handelt es sich insbesondere um Abmessungen des Leergutes, wobei in der Steuereinheit mindestens ein Bildverarbeitungsalgorithmus hinterlegt ist, den die Steuereinheit zur Ermittlung mindestens einer Abmessung des Leergutes aus dem Lichtfeld abarbeitet.

Bei dem Leergut handelt es sich insbesondere und Leergutgebinde, die aus einer Getränkekiste und eventuell darin aufgenommenen Flachen bestehen. Als charakteristische Merkmale werden insbesondere die Abmessungen der Getränkekiste, die Anzahl und/oder Position der Fächer der Kiste, die Höhe der Flaschen und/oder mindestens der Radius der Flaschen ermittelt. Die Steuereinheit führt hierzu mit Hilfe des Lichtfeldes insbesondere eine dreidimensionale Vermessung des Leergutes durch. Hierdurch wird erreicht, dass eine genaue, zuverlässige Klassifizierung des Leergutes möglich ist und somit eine falsche Klassifizierung und somit das Auszahlen eines falschen Pfandbetrages vermieden werden.

Die Bilderfassungseinheit nimmt von jedem eingegebenen Leergut insbesondere nur ein Lichtfeld auf, sodass die Klassifizierung des Leergutes mit einem geringen Aufwand möglich ist. Durch die große Anzahl von in dem nur einen Lichtfeld enthaltenen Informationen ist es nicht notwendig, mehrere Lichtfelder zu erfassen.

Die Steuereinheit klassifiziert das Leergut insbesondere in Abhängigkeit der in dem Lichtfeld enthaltenen Informationen über die dreidimensionale Geometrie des Leergutes, der in dem Lichtfeld enthaltenen Informationen über die auftretenden zweidimensionalen Reflektionen, der in dem Lichtfeld enthaltenen Informationen über die Wellenlängen, d. h. die spektrale Zusammensetzung des Lichtes, und/oder der in dem Lichtfeld enthaltenen Informationen über die Zeit, d. h. über die zeitliche Veränderung des einfallenden Lichtes. Hierdurch wird eine besonders genaue Klassifizierung des Leergutes möglich.

Unter der Klassifizierung wird insbesondere verstanden, dass über die Steuereinheit das eingegebene Leergut in die verschiedenen Leergutklassen eingeteilt wird. Hierbei können die Leergutklassen derart ausgebildet sein, dass jede Leergutklasse einem voreingestellten Pfandbetrag entspricht. Alternativ können die Leergutklassen derart voreingestellt sein, da für jede verwendete Getränkekistenart und/oder für jede verwendete Flaschenart eine eigene Leergutklasse voreingestellt ist. Ferner wird das eingegebene Leergut insoweit klassifiziert, ob es sich um ein pfandpflichtiges oder ein nichtpfandpflichtiges Leergut bzw. um Fremdkörper handelt. Das pfandpflichtige Leergut wird von der Vorrichtung insbesondere eingezogen, wohingegen das nichtpfandpflichtige Leergut und/oder die Fremdkörper wieder an die Bedienperson der Vorrichtung ausgegeben werden.

Die Vorrichtung umfasst insbesondere einen Bon-Drucker, über den nach der Eingabe des Leergutes und dessen Klassifizierung an die Bedienperson ein Bon mit dem ihm zustehenden Pfandbetrag ausgegeben werden kann.

Ein weiterer Aspekt der Erfindung betrifft ein Verfahren zum Klassifizieren von Leergut, bei dem das Leergut in ein Eingabefach eingegeben wird und mindestens ein Lichtfeld des Leergutes ermittelt wird. Das Leergut wird in Abhängigkeit des Lichtfeldes klassifiziert. Das Lichtfeld wird auch in diesem Fall vorzugsweise über eine plenoptische Kamera aufgenommen.

Durch die Klassifizierung des Leergutes über die in dem Lichtfeld enthaltenen Informationen ist eine genaue Klassifizierung des Leergutes mit geringem Aufwand möglich. Insbesondere können auch Kanten die parallel zu Epipolarlinien verlaufen und Kanten unterschiedlicher Fokusebenen genau vermessen werden.

Bei der Klassifizierung des Objektes werden von der Steuereinheit in dem Lichtfeld insbesondere mindestens zwei unterschiedliche Fokusebenen ermittelt und in diesen beiden Fokusebenen jeweils mindestens eine Abmessung mindestens einer Kante des Leergutes ermittelt.

Das klassifizierte Leergut wird insbesondere mit Hilfe einer Dunkelfeldbeleuchtung beleuchtet, sodass die Kanten von Flaschen, insbesondere deren Mündungen, zuverlässig detektiert werden können und somit auch die Abmessung der Flasche einfach ermittelt werden kann.

Das durch den unabhängigen Verfahrensanspruch spezifizierte Verfahren kann mit Hilfe der in den auf den unabhängigen Vorrichtungsanspruch rückbezogenen Ansprüchen beschriebenen Merkmale bzw. deren entsprechenden Verfahrensmerkmalen weitergebildet werden.

Weitere Merkmale und Vorteile der Erfindung ergeben sich aus der folgenden Beschreibung, die die Erfindung anhand von Ausführungsbeispielen im Zusammenhang mit den beigefügten Figuren näher erläutert.

Es zeigen:
- Figur 1: eine schematische Darstellung einer Vorrichtung zur Rücknahme von Leergut gemäß einer ersten Ausführungsform in einer Draufsicht;
- Figur 2: eine schematische Darstellung einer Vorrichtung zur Rücknahme von Leergut gemäß einer zweiten Ausführungsform in einer Seitenansicht;
- Figur 3: eine schematische Darstellung einer Vorrichtung zur Rücknahme von Leergut gemäß einer dritten Ausführungsform in einer Seitenansicht;
- Figur 4: eine schematische Darstellung einer plenoptischen Kamera;
- Figur 5: eine schematische Darstellung eines Lichtfeldes einer Getränkekiste bei Fokussierung auf eine erste Ebene; und
- Figur 6: eine schematische Darstellung des Lichtfeldes nach Figur 5 bei Fokussierung auf eine zweite Ebene.

In den Figuren 1 bis 3 ist jeweils eine schematische Darstellung einer Vorrichtung 10, 12, 14 zur Rücknahme von Leergut 16 dargestellt, wobei Figur 1 eine Draufsicht einer ersten Ausführungsform, Figur 2 eine Seitenansicht einer zweiten Ausführungsform und Figur 3 eine Seitenansicht einer dritten Ausführungsform zeigt. Die Ausführungsformen unterscheiden sich lediglich in der Anordnung einer plenoptischen Kamera 18 zur Aufnahme von Lichtfeldern, weswegen der allgemeine Aufbau im Folgenden für alle drei Ausführungsformen gemeinsam beschrieben wird.

Die Vorrichtung 10, 12, 14, die auch als Leergutrücknahmeautomat bezeichnet wird, weist Eingabefach 20 auf, in das das Leergut 16 von einer Bedienperson der Vorrichtung 10, 12, 14 eingegeben werden kann. Bei dem Leergut 16 handelt es sich insbesondere um Leergutgebinde, die aus einer Getränkekiste 22 und mehreren in Fächern dieser Getränkekiste 22 aufgenommenen Flaschen 24 bestehen. Bei den in den Figuren 1 bis 3 gezeigten Ausführungsbeispiel sind in der Getränkekiste 22 sechs Flaschen 24 angeordnet. Alternativ können als Leergut 16 auch leere Getränkekisten 22, d.h. Getränkekisten 22, in denen keine Flaschen 24 aufgenommen sind, eingegeben werden. Ebenso ist es möglich, dass das als Leergut 16 Getränkekisten 22 mit mehr als sechs Flaschen 24 oder weniger als sechs Flaschen 24 eingegeben werden können. Bei den Flaschen 24 handelt es sich insbesondere um Glasflaschen, also um Mehrwegfalschen. Alternativ kann es sich auch um PET-Einwegflaschen oder Kunststoff-Mehrwegflaschen 24 handeln.

Ferner umfasst die Vorrichtung 10, 12, 14 eine Beleuchtungseinheit 26, wobei die Beleuchtungseinheit 26 und die plenoptische Kamera 18 derart angeordnet sind, dass eine Dunkelfeldbeleuchtung des Leergutes 16 erfolgt. Unter einer Dunkelfeldbeleuchtung wird insbesondere verstanden, dass keine direkte Beleuchtung folgt, sondern dass nur Streulicht von dem Leergut 16 in das Objektiv der plenoptischen Kamera 18 gelangt, was den Vorteil hat, dass Reflektionen 28 an den Flaschenmündungen 30 der Flaschen 24 besser detektierbar sind.

Mit Hilfe der plenoptischen Kamera 18 wird ein Lichtfeld eines Erfassungsbereiches der plenoptischen Kamera 18, in dem das Leergut 16 angeordnet ist, und somit auch des Leerguts 16 selbst aufgenommen. Der allgemeine Aufbau der plenoptischen Kamera 18 wird im Folgenden noch im Zusammenhang mit Figur 4 näher beschrieben. Alternativ kann an Stelle einer plenoptischen Kamera 18 auch jede andere Bilderfassungseinheit verwendet werden, die in der Lage ist, Lichtfelder aufzunehmen.

Ferner hat die Vorrichtung 10, 12, 14 eine Steuereinheit 40, die mindestens einen in ihr hinterlegten Bilderverarbeitungsalgorithmus abarbeitet, um aus dem aufgenommenen Lichtfeld des Leerguts 16 Abmessungen des Leergutes 16 zu ermitteln und in Abhängigkeit dieser ermittelten Abmessungen das Leergut 16 zu klassifizieren. Insbesondere werden die Kanten der Getränkekiste 22, die Anzahl und/oder Position der Fächer der Getränkekiste 22 und/oder die Abmessungen der Flaschen 24 mit Hilfe des Lichtfelds bzw. aus dem Lichtfeld ermittelt.

Über den Vergleich der ermittelten dreidimensionalen Abmessungen des Leergutes 16 mit in einer Datenbank hinterlegten Abmessungen ermittelt die Steuereinheit 40, ob es sich bei dem eingegebenen Objekt 16 tatsächlich um Leergut 16 handelt und ob dieses Leergut 16 pfandpflichtig ist. Insbesondere ermittelt die Steuereinheit 40, um welche Art von Leergut 16 es sich handelt und wie hoch der für dieses Leergut 16 vorgesehene Pfandbetrag ist.

Unter einem Lichtfeld wird eine Funktion verstanden, welche die Lichtmenge beschreibt, die an jedem Punkt des dreidimensionalen Raums in alle Richtungen einfällt. Somit wird bei einem vierdimensionalen Lichtfeld mit Hilfe der plenoptischen Kamera 18 nicht nur der Grauwert eines jeden Bildpunktes, sondern ebenfalls die Richtung des einfallenden Lichtstrahles ermittelt. Dies ermöglicht zum einen eine Re-Fokussierung, wie dies in Zusammenhang mit den Figuren 5 und 6 noch näher beschrieben ist, und zum anderen, dass das Leergut 16 in einem durch die plenoptische Kamera 18 vorbestimmte Bereichen aus unterschiedlichen Blickwinkel mit Hilfe nur des einen aufgenommenen Lichtfeldes betrachtet werden kann. Dies hat zur Folge dass eine genaue Vermessung des Leergutes 16 möglich ist. Insbesondere können auch Kanten, die parallel zu den Epipolarlinien verlaufen genau vermessen werden, da entsprechende Blickwinkel eingenommen werden können. Ferner ist es möglich, jede zu betrachtende Kante durch eine entsprechende Re-Fokussierung scharf abzubilden, sodass diese Kante zuverlässig und genau detektiert und ihre Abmessung ermittelt werden kann.

Darüber hinaus hat die plenoptische Kamera 18 den Vorteil, dass nur eine einzige Kamera notwendig ist, mit deren Hilfe auch nur genau ein Lichtfeld eines jeden Leergutes 16 aufgenommen werden muss. Somit ist ein einfacher kostengünstiger Aufbau erreicht und ein Kalibrierungsaufwand, wie dieser bei einer Stereokamera notwendig ist, wird vermieden.

Bei dem ersten und dem zweiten Ausführungsbeispiel nach den Figuren 1 und 2 nimmt die plenoptische Kamera 18 das Lichtfeld des Leergutes 16 direkt auf, wohingegen bei der dritten Ausführungsform nach Figur 3 ein Spiegel 50 vorgesehen ist, der Leergut 16 spiegelt und auf den die plenoptische Kamera 18 gerichtet ist. Hierdurch wird ein besonders kompakter Aufbau erreicht.

In Figur 4 ist eine schematische Darstellung einer plenoptischen Kamera 18 sowie einer Flasche 24 dargestellt. Die plenoptische Kamera 18 umfasst eine Hauptlinse 42, mit deren Hilfe ein virtuelles Bild 44 der Flasche 24 erzeugt wird. Zwischen dem Bildsensor 46 der plenoptischen Kamera 18 und diesem virtuellem Bild 44 ist ein Linsenarray 48 aus Mikrolinsen angeordnet, von denen eine beispielhaft mit dem Bezugszeichen 50 bezeichnet ist. Diese Mikrolinsen 50 "betrachten" das virtuelle Bild 44 und bilden dieses auf dem Bilderfassungssensor 46 ab. Durch die Mikrolinsen 50 des Linsenarrays 48 wird jeder Bildpunkt des virtuellen Bildes 44 nochmals gebrochen und zu einem Kegel erweitert, der kreisförmig auf den Bilderfassungssensor 46 trifft. Über die Position, in der der Lichtstrahl innerhalb des entsprechenden Kegels der jeweiligen Mikrolinse 50 auf dem Bilderfassungssensor 46 auftrifft, kann die Richtung des einfallenden Lichtstrahls ermittelt werden.

Bei einer alternativen plenoptischen Kamera 18 kann an Stelle eines 4D-Lichtfeldes auch ein 7D-Lichtfeld ermittelt werden, dass noch weitere Information über das aufgenommene Leergut 16 enthält. Bei den sieben Dimensionen handelt es sich insbesondere um die dreidimensionale Geometrie, die zweidimensionalen Reflektionen, die Wellenlänge und die Zeit.

In den Figuren 5 und 6 ist ein Lichtfeld einer Getränkekiste 22 gezeigt, wobei in beiden Figuren das gleiche Lichtfeld dargestellt ist. In Figur 5 ist die Fokusebene, die auch als Schärfenebene bezeichnet wird, im Bereich der vorderen Seite der Getränkekiste 22, bei Figur 6 dagegen im Bereich der hinteren Seite der Getränkekiste 22 eingestellt, sodass in Figur 5 die Vorderseite und in Figur 6 die Hinterseite scharf ist und die entsprechenden Kanten durch die Abarbeitung der entsprechenden Bildverarbeitungsalgorithmen zuverlässig und genau ermittelt und vermessen werden können. Durch die Verwendung eines Lichtfeldes ist das Scharfstellen in verschiedenen Fokusebenen möglich, ohne dass hierfür mehrere Bilder aufgenommen werden müssen. Ein entsprechendes Verändern der Fokusebene wird auch als Re-Fokussieren bezeichnet. In den Figuren 5 und 6 sind die scharf abgebildeten Kanten jeweils durch eine Einzellinie, die unscharfen Kanten durch Doppellinien dargestellt.

### Bezugszeichenliste

- 10, 12, 14: Vorrichtung
- 16: Leergut
- 18: Kamera
- 20: Eingabefach
- 22: Getränkekiste
- 24: Flasche
- 26: Beleuchtungseinheit
- 28: Reflektion
- 30: Mündung
- 40: Steuereinheit
- 42: Hauptlinse
- 44: virtuelles Bild
- 46: Bildsensor
- 48: Linsenarray
- 50: Mikrolinse

## Patentansprüche

1. Vorrichtung zur Rücknahme von Leergut,
mit einem Eingabefach (20) zur Eingabe des Leergutes (16) in einen Erfassungsbereich,
**gekennzeichnet, durch** eine Bilderfassungseinheit (18) zur Aufnahme mindestens eines Lichtfeldes des Erfassungsbereichs, das eine Funktion darstellt, welche die Lichtmenge beschreibt, die an jedem Punkt des dreidimensionalen Raums in alle Richtungen fällt, und
**durch** eine Steuereinheit (40), die mit Hilfe des Lichtfeldes das Leergut (16) klassifiziert, wobei zur Klassifizierung eine dreidimensionale Vermessung des Leerguts erfolgt, wobei alle für die Vermessung des Leergutes notwendigen Kanten des Leergutes **durch** eine Refokussierung innerhalb des Lichtfeldes scharf gestellt werden.

2. Vorrichtung (10, 12, 14) nach Anspruch 1, **dadurch gekennzeichnet, dass** eine Beleuchtungseinheit (26) zur Beleuchtung des Erfassungsbereichs vorgesehen ist.

3. Vorrichtung (10, 12, 14) nach Anspruch 2, **dadurch gekennzeichnet, dass** die Beleuchtungseinheit(26) und die Bilderfassungseinheit (18) derart angeordnet sind, dass eine Dunkelfeldbeleuchtung des Leerguts (16) erfolgt.

4. Vorrichtung (10, 12, 14) nach einem der vorhergehenden Ansprüche, **dadurch gekennzeichnet, dass** die Bilderfassungseinheit (18) eine plenoptische Kamera umfasst.

5. Vorrichtung (10, 12, 14) nach einem der vorhergehenden Ansprüche, **dadurch gekennzeichnet, dass** in der Steuereinheit (40) eine Datenbank hinterlegt ist, in der verschiedenen Leergutklassen charakteristische Merkmale zugeordnet sind, dass die Steuereinheit (40) in dem Lichtfeld mindestens ein charakteristisches Merkmal ermittelt, und dass die Steuereinheit (40) das Leergut (16) in Abhängigkeit dieses ermittelten charakteristischen Merkmals klassifiziert.

6. Vorrichtung (10, 12, 14) nach einem der vorhergehenden Ansprüche, **dadurch gekennzeichnet, dass** in der Steuereinheit (40) mindestens ein Bildverarbeitungsalgorithmus hinterlegt ist, dass die Steuereinheit (40) diesen Bildverarbeitungsalgorithmus zur Ermittlung mindestens einer Abmessung des Leerguts (16) aus dem Lichtfeld abarbeitet, und dass die Steuereinheit (40) das Leergut (16) in Abhängigkeit dieser Abmessung klassifiziert.

7. Vorrichtung (10, 12, 14) nach Anspruch 6, **dadurch gekennzeichnet, dass** die Steuereinheit (40) mit Hilfe des Lichtfeldes eine dreidimensionale Vermessung des Leerguts (16) durchführt.

8. Vorrichtung (10, 12, 14) nach Anspruch 7, **dadurch gekennzeichnet, dass** die Steuereinheit (40) die Höhe, Breite und/oder Tiefe einer als Leergut (16) eingegebenen Getränkekiste (22), die Positionen und/oder Abmessungen der Fächer der Getränkekiste (22) und/oder die Höhe und/oder mindestens einen Durchmesser mindestens einer in einem der Fächer aufgenommenen Flasche (24) ermittelt.

9. Vorrichtung (10, 12, 14) nach Anspruch 7 oder 8,
**dadurch gekennzeichnet, dass** die Steuereinheit (40) zur Vermessung des Leerguts (16) die Abbildung des Leerguts (16) in dem Lichtfeld in einer erste Bildebene und mindestens einer zweiten Bildebene fokussiert.

10. Vorrichtung (10, 12, 14) nach einem der vorhergehenden Ansprüche, **dadurch gekennzeichnet, dass** genau ein Lichtfeld des Erfassungsbereichs mit Hilfe der Bilderfassungseinheit (18) aufgenommen wird.

11. Vorrichtung (10, 12, 14) nach einem der vorhergehenden Ansprüche, **dadurch gekennzeichnet, dass** die Steuereinheit (40) das Leergut (16) in Abhängigkeit der in dem Lichtfeld enthaltenen Informationen über die dreidimensionale Geometrie des Leerguts (16), über die das Leergut (16) auftretenden zweidimensionalen Reflektionen, über die Wellenlänge und/oder über die Zeit, klassifiziert.

12. Verfahren zum Klassifizieren von Leergut,
bei dem das Leergut (16) mit einem Eingabefach (20) in einen Erfassungsbereich eingegeben wird,
mindestens ein Lichtfeld (16) des Leerguts (16) durch eine Bilderfassungseinheit (18) aufgenommenen wird, wobei das Lichtfeld eine Funktion darstellt, welche die Lichtmenge beschreibt, die an jedem Punkt des dreidimensionalen Raums in alle Richtungen fällt und
bei dem das Leergut (16) in Abhängigkeit des Lichtfeldes durch eine Steuereinheit (40) klassifiziert wird,
wobei zur Klassifizierung eine dreidimensionale Vermessung des Leerguts erfolgt, wobei alle für die Vermessung des Leergutes notwendigen Kanten des Leergutes durch eine Refokussierung innerhalb des Lichtfelds scharf gestellt werden.

13. Verfahren nach Anspruch 12, **dadurch gekennzeichnet,**
**dass** das Leergut (16) mit einer Dunkelfeldbeleuchtung beleuchtet wird.

## Claims

1. Apparatus for receiving empties,
having a placement compartment (20) for placing the empties (16) in a capturing region,
**characterized by** an image capturing unit (18) for recording at least one light field of the capturing region which represents a function describing the quantity of light that is incident at each point of the three-dimensional space in all directions, and
by a control unit (40) which uses the light field to classify the empties (16), wherein the empties are three-dimensionally measured for classification purposes, wherein all edges of the empties necessary for measuring the empties are adjusted to be sharp through refocusing within the light field.

2. Apparatus (10, 12, 14) according to Claim 1, **characterized in that** an illumination unit (26) for illuminating the capturing region is provided.

3. Apparatus (10, 12, 14) according to Claim 2, **characterized in that** the illumination unit (26) and the image capturing unit (18) are arranged such that dark-field illumination of the empties (16) is effected.

4. Apparatus (10, 12, 14) according to one of the preceding claims, **characterized in that** the image capturing unit (18) comprises a plenoptic camera.

5. Apparatus (10, 12, 14) according to one of the preceding claims, **characterized in that**, in the control unit (40), a database is stored in which characteristic features are associated with different classes of empties, **in that** the control unit (40) in the light field ascertains at least one characteristic feature, and **in that** the control unit (40) classifies the empties (16) in dependence on said ascertained characteristic feature.

6. Apparatus (10, 12, 14) according to one of the preceding claims, **characterized in that**, in the control unit (40), at least one image processing algorithm is stored, **in that** the control unit (40) executes this image processing algorithm to ascertain at least one dimension of the empties (16) from the light field, and **in that** the control unit (40) classifies the empties (16) in dependence on said dimension.

7. Apparatus (10, 12, 14) according to Claim 6, **characterized in that** the control unit (40) carries out a three-dimensional measurement of the empties (16) using the light field.

8. Apparatus (10, 12, 14) according to Claim 7, **characterized in that** the control unit (40) ascertains the height, width and/or depth of a beverage crate (22) entered as empties (16), the positions and/or dimensions of the compartments of the beverage crates (22), and/or the height and/or at least one diameter of at least one bottle (24) held in one of the compartments.

9. Apparatus (10, 12, 14) according to Claim 7 or 8, **characterized in that** the control unit (40) focuses the image of the empties (16) in the light field in a first image plane and at least a second image plane for measuring the empties (16).

10. Apparatus (10, 12, 14) according to one of the preceding claims, **characterized in that** exactly one light field of the capturing region is recorded using the image capturing unit (18).

11. Apparatus (10, 12, 14) according to one of the preceding claims, **characterized in that** the control unit (40) classifies the empties (16) in dependence on the information contained in the light field regarding the three-dimensional geometry of the empties (16), regarding the two-dimensional reflections occurring on the empties (16), regarding the wavelength and/or regarding the time.

12. Method for classifying empties,
in which the empties (16) are placed with a placement compartment (20) in a capturing region,
at least one light field (16) of the empties (16) is recorded by an image capturing unit (18), wherein the light field represents a function describing the quantity of light that is incident at each point of the three-dimensional space in all directions, and
in which the empties (16) are classified in dependence on the light field by a control unit (40),
wherein the empties are three-dimensionally measured for classification purposes, wherein all edges of the empties necessary for measuring the empties are adjusted to be sharp through refocusing within the light field.

13. Method according to Claim 12, **characterized in that** the empties (16) are illuminated using dark-field illumination.

## Revendications

1. Ensemble de reprise de récipients vides, présentant un compartiment d'introduction (20) permettant d'introduire le récipient vide (16) dans une zone de détection,
**caractérisé par**
une unité (18) de saisie d'image qui enregistre dans la zone de saisie au moins un champ lumineux qui représente une fonction qui décrit la quantité de lumière qui aboutit dans toutes les directions en chaque point de l'espace tridimensionnel et
par une unité de commande (40) qui classe le récipient vide (16) à l'aide du champ lumineux,
une mesure tridimensionnelle du récipient vide ayant lieu pour sa classification, toutes les arêtes du récipient vide nécessaires pour la mesure du récipient vide étant rendues nettes par une refocalisation à l'intérieur du champ lumineux.

2. Ensemble (10, 12, 14) selon la revendication 1, **caractérisé en ce qu'**une unité d'éclairage (26) est prévue pour éclairer la zone de saisie.

3. Ensemble (10, 12, 14) selon la revendication 2, **caractérisé en ce que** l'unité d'éclairage (26) et l'unité (18) de saisie d'image sont disposées de telle sorte que le récipient vide (16) soit éclairé dans un champ sombre.

4. Ensemble (10, 12, 14) selon l'une des revendications précédentes, **caractérisé en ce que** l'unité (18) de saisie d'image comporte une caméra plénoptique.

5. Ensemble (10, 12, 14) selon l'une des revendications précédentes, **caractérisé en ce qu'**une base de données dans laquelle différentes classes de récipients vides présentant des caractéristiques différentes sont associées est prévue dans l'unité de commande (40), **en ce que** l'unité de commande (40) détermine au moins une caractéristique dans le champ lumineux et **en ce que** l'unité de commande (40) classe le récipient vide (16) en fonction de la caractéristique ainsi déterminée.

6. Ensemble (10, 12, 14) selon l'une des revendications précédentes, **caractérisé en ce qu'**au moins un algorithme de traitement d'image est repris dans l'unité de commande (40), **en ce que** l'unité de commande (40) exécute cet algorithme de traitement d'image pour déterminer au moins une dimension du récipient vide (16) dans le champ lumineux et **en ce que** l'unité de commande (40) classe le récipient vide (16) en fonction de cette mesure.

7. Ensemble (10, 12, 14) selon la revendication 6, **caractérisé en ce que** l'unité de commande (40) exécute une mesure tridimensionnelle du récipient vide (16) au moyen du champ lumineux.

8. Ensemble (10, 12, 14) selon la revendication 7, **caractérisé en ce que** l'unité de commande (40) détermine la hauteur, la largeur et/ou la profondeur d'une caisse à boissons (22) introduite comme récipient vide (16) et détermine les positions et/ou les dimensions des compartiments de la caisse à boissons (22) et/ou la hauteur et/ou au moins un diamètre d'au moins une bouteille (24) reprise dans l'un des compartiments.

9. Ensemble (10, 12, 14) selon les revendications 7 ou 8, **caractérisé en ce que** pour mesurer le récipient vide (16), l'unité de commande (40) focalise l'image de la bouteille vide (16) présente dans le champ lumineux dans un premier plan d'image et au moins un deuxième plan d'image.

10. Ensemble (10, 12, 14) selon au moins l'une des revendications précédentes, **caractérisé en ce qu'**exactement un champ lumineux de la plage de saisie est enregistré à l'aide de l'unité (18) de saisie d'image.

11. Ensemble (10, 12, 14) selon au moins l'une des revendications précédentes, **caractérisé en ce que** l'unité de commande (40) classe le récipient vide (16) en fonction des informations que contient le champ lumineux à propos de la géométrie tridimensionnelle du récipient vide (16), par l'intermédiaire des réflexions bidimensionnelles qui surviennent sur le récipient vide (16), par l'intermédiaire de la longueur d'onde et/ou par l'intermédiaire du temps.

12. Procédé de classement de récipients vides, dans lequel le récipient vide (16) est introduit dans une zone de saisie par un compartiment d'introduction (20),
au moins un champ lumineux (16) du récipient vide (16) étant enregistré par une unité (18) de saisie d'image,
le champ lumineux représentant une fonction qui décrit la quantité de lumière qui aboutit dans toutes les directions en chaque point de l'espace tridimensionnel et
le récipient vide (16) étant classé en fonction du champ lumineux par une unité de commande (40),
une mesure tridimensionnelle du récipient vide étant réalisé pour le classement, toutes les arêtes du récipient vide nécessaires pour la mesure du récipient vide étant rendues nettes par refocalisation à l'intérieur du champ lumineux.

13. Procédé selon la revendication 12, **caractérisé en ce que** le récipient vide (16) est éclairé par un éclairage en champ sombre.
